# EUROPÄISCHE PATENTSCHRIFT

(11) **EP 1 201 161 B1**
(45) Veröffentlichungstag und Bekanntmachung des Hinweises auf die Patenterteilung: **30.11.2005**
(21) Anmeldenummer: 01117902.5
(22) Anmeldetag: 24.07.2001
(51) Int. Cl.: A47B 88/20

(54) **Frontauszug für Küchenmöbel**
Drawer for kitchen furniture
Tiroir pour des meubles de cuisine

(30) Priorität: 28.10.2000 DE 20018516 U
(43) Veröffentlichungstag der Anmeldung: 02.05.2002
(73) Patentinhaber: SieMatic Möbelwerke GmbH & Co. KG, 32584 Löhne (DE)
(72) Erfinder: Siekmann, Ulrich-Wilhelm, 32584 Löhne (DE)
(74) Vertreter: Elbertzhagen, Otto

(56) Entgegenhaltungen:
- DE-U- 8 711 517
- DE-U- 9 409 464
- DE-U- 29 517 219
- DE-U- 29 707 873

## Beschreibung

Die Erfindung betrifft einen Frontauszug nach dem Oberbegriff des Anspruchs 1.

Frontauszüge der als bekannt vorausgesetzten Art mit parallel zueinander zu beiden Seiten des Frontauszugs in Auszugrichtung verlaufenden Relingstangen können durch Querteiler bildende Trennelemente unterteilt werden, die auf die Relingstangen aufgesetzt werden. Die Querteiler verlaufen über die gesamte Breite der Frontauszüge. Damit ist eine Einteilung der Frontauszüge nur in Fächer unterschiedlicher Tiefe und konstanter Breite möglich. Ein solcher Frontauszug ist z.B. aus Dokument DE 295 172 190 bekannt.

Ausgehend von diesem Stand der Technik liegt der Erfindung die Aufgabe zugrunde, Frontauszüge der als bekannt vorausgesetzten Art in Tiefe und Breite flexibel unterteilbar auszubilden.

Die Lösung dieser Aufgabe erfolgt mit den Merkmalen des Patentanspruchs 1.

Bevorzugte Ausgestaltungen der Erfindung ergeben sich aus den Unteransprüchen.

Durch die Fixierungsmöglichkeit der Trennelemente sowohl an den Relingstangen als auch an den horizontalen Schenkeln anderer Trennelemente läßt sich eine beliebige Fächergröße bilden. Die Trennelemente lassen sich in einer bevorzugten Ausführungsform durch entfernbare Stopfen an unterschiedliche Höhen der Relingstangen anpassen.

Nachstehend werden bevorzugte Ausführungsformen der Erfindung anhand der Zeichnungen im einzelnen beschrieben. Es zeigen:
- Figur 1 -: eine Draufsicht auf einen Frontauszug mit unterschiedlich angeordneten Trennelementen;
- Figur 2 -: eine perspektivische Ansicht eines als durchgehenden Querteiler ausgebildeten Trennelements;
- Figur 3 -: eine perspektivische Ansicht eines als Trennbügel ausgebildeten Trennelements;
- Figur 4 -: eine perspektivische Ansicht eines Trennbügels mit einer daran befestigten Trennwand.

Ein Frontauszug weist eine Frontplatte 1 und einen Boden 2 auf. An Frontplatte 1 und Boden 2 sind parallel zueinander in Auszugsrichtung verlaufende, seitliche Relingstangen 3 und 4 befestigt. Die von der Frontplatte 1 abgewandten Enden der Relingstangen 3 und 4 sind durch eine weitere rückwärtige Relingstange 5 miteinander verbunden. Auf die seitlichen Relingstangen 3 und 4 sind an sich bekannte, den Frontauszug quer unterteilende, als Trennelemente 10 ausgebildete Querteiler aufsteckbar.

Das Trennelement 10 besitzt an beiden Enden Klemmhülsen 7, die im eingesetzten Zustand die Relingstangen 3 und 4 teilweise umgreifen, und die im Querschnitt etwa C-förmig ausgebildet sind. Gemäß Fig. 2 ist auf der Innenseite der Klemmhülsen 7 ein Vorsprung 7a vorgesehen, der in eine an der Unterseite der Relingstangen 3 und 4 in deren Längsrichtung verlaufende Nut eingreift. Der Vorsprung 7a ist in dem dargestellten Ausführungsbeispiel als Feder ausgebildet. Nut und Feder fixieren das Trennelement 10 in seiner Position.

An der rückwärtigen Relingstange 5 sowie an den seitlichen Relingstangen 3 und 4 sind ebenso wie an dem Trennelement 10 Trennelemente 6 mittels Klemmhülsen 7 befestigt. Die Trennelemente 6 verlaufen teilweise in Auszugsrichtung und teilweise quer dazu. An einem an der rückwärtigen Relingstange 5 befestigten Trennelement 6 ist dazu quer verlaufend ein weiteres Trennelement 6 befestigt.

Das erfindungsgemäße Trennelement 6 weist zwei miteinander rechtwinklig verbundene Schenkel 6a und 6b auf. Der horizontale Schenkel 6a trägt an seinem freien Ende eine Klemmhülse 7 mit einem Vorsprung 7a, die identisch mit den Klemmhülsen der Trennelemente 10 ausgebildet ist. Das freie Ende des vertikalen Schenkels 6b ist durch einen Stopfen 8 verschlossen. Zum Höhenausgleich wird der Stopfen 8 durch zwei Scheiben 8a und 8b gebildet, die lösbar miteinander verbunden sind.

Der horizontale Schenkel 6a besteht aus einem Rohr, dessen Außendurchmesser dem Durchmesser der Relingstangen 3, 4 und 5 entspricht. An seiner Unterseite besitzt der horizontale Schenkel 6a eine Längsnut, so daß die Klemmhülse 7 eines weiteren Trennelements 6 mit beliebigem Abstand zur seiner Eckverbindung an dem Rohr fixiert werden kann. Der Vorsprung 7a greift derart in die Längsnut ein, daß das Trennelement 6 nicht um die Achse der Klemmhülse 7 verschwenken kann. Der vertikal verlaufende Schenkel 6b trägt auf seiner Innenseite ebenfalls eine Längsnut 6c.

Wie aus Fig. 4 ersichtlich kann in die Längsnut 6c und die nicht sichtbare Längsnut an der Unterseite des horizontalen Schenkels 6a eine Trennwand 9 klemmend eingesetzt werden. Die Trennwand 9 verdeckt teilweise die von dem Trennelement 6 freigelassene Öffnung. Die Trennwand 9 kann mit einem Ausschnitt 9a versehen sein. Durch die nahezu beliebige gegenseitige Zuordnung von Trennelementen 6 und 10 können auf einfache Weise und mit geringem Aufwand unterschiedlich große Fächer gebildet werden.

## Patentansprüche

1. Frontauszug für Küchenmöbel mit einer vertikalen Frontplatte (1), einem Boden (2) und an den Seiten des Bodens (2) angeordneten, oberhalb des Bodens (2) verlaufenden Relingstangen (3; 4), an denen Trennelemente (6) angebracht sind, welche einen zum Boden (2) parallelen horizontalen Schenkel (6a) aufweisen,
**dadurch gekennzeichnet,**
**daß** die Trennelemente (6) einen quer zum horizontalen Schenkel (6a) verlaufenden, auf der Oberseite des Bodens (2) sich abstützenden Schenkel (6b) aufweisen.

2. Frontauszug nach Anspruch 1,
**dadurch gekennzeichnet,**
**daß** die Trennelemente (6) Trennbügel mit zwei rohrförmigen Schenkeln (6a; 6b) aufweisen.

3. Frontauszug nach Anspruch 1 oder 2,
**dadurch gekennzeichnet,**
**daß** eine Relingstange (5) auch an der Rückseite des Frontauszugs vorgesehen ist.

4. Frontauszug nach einem oder mehreren der Ansprüche 1 bis 3,
**dadurch gekennzeichnet,**
**daß** das Trennelement (6) mit einem freien Ende des horizontalen Schenkels (6a) zum klemmenden Umgreifen der Relingstangen (3; 4; 5) ausgebildet ist.

5. Frontauszug nach Anspruch 4,
**dadurch gekennzeichnet,**
**daß** das freie Ende des horizontalen Schenkels (6a) eine im Querschnitt etwa C-förmige Klemmhülse (7) aufweist.

6. Frontauszug nach Anspruch 5,
**dadurch gekennzeichnet,**
**daß** die Innenseite der Klemmhülse (7) einen einwärts gerichteten Vorsprung (7a) aufweist, der zum Eingreifen in eine Längsnut der Relingstange (3; 4; 5) ausgebildet ist.

7. Frontauszug nach Anspruch 6,
**dadurch gekennzeichnet,**
**daß** der Vorsprung (7a) als eine längs sich erstreckende Feder ausgebildet ist.

8. Frontauszug nach einem oder mehreren der Ansprüche 1 bis 7,
**dadurch gekennzeichnet,**
**daß** das freie Ende des auf dem Boden sich abstützenden Schenkels (6b) einen eingesetzten Stopfen (8) aufweist.

9. Frontauszug nach Anspruch 8,
**dadurch gekennzeichnet,**
**daß** der Stopfen (8) aus mehreren voneinander treunbaren, horizontal angeordneten Scheiben (8a; 8b) besteht.

10. Frontauszug nach Anspruch 8 oder 9,
**dadurch gekennzeichnet,**
**daß** der Stopfen (8) aus rutschhemmendem Material besteht.

11. Frontauszug nach einem oder mehreren der Ansprüche 1 bis 10,
**dadurch gekennzeichnet,**
**daß** eine senkrecht zum Boden verlaufende Trennwand (9) an beiden Schenkeln (6a; 6b) befestigt ist.

12. Frontauszug nach Anspruch 11,
**dadurch gekennzeichnet,**
**daß** die Trennwand (9) aus Acrylglas besteht.

13. Frontauszug nach einem oder mehreren der Ansprüche 1 bis 12,
**dadurch gekennzeichnet,**
**daß** der horizontale Schenkel (6a) jedes Trennelements (6) von der Klemmhülse (7) eines weiteren Trennelements (6) umgreifbar ausgebildet ist.

14. Frontauszug nach Anspruch 13,
**dadurch gekennzeichnet,**
**daß** der horizontale Schenkel (6a) eine Längsnut aufweist.

15. Frontauszug nach einem oder mehreren der Ansprüche 1 bis 14,
**dadurch gekennzeichnet,**
**daß** die Längsnuten an Relingstangen (3; 4; 5) und Trennelementen (6; 10) jeweils an deren Unterseite angeordnet sind.

## Claims

1. Drawer for kitchen furniture with a vertical front plate (1), a base (2) and rails (3;4) mounted at the sides of the base (2) to extend above the base (2) wherein partition elements (6) which have a horizontal arm (6a) parallel to the base (2) are attached to the rails,
**characterised in that**
the partition elements (6) have an arm (6b) running transversely to the horizontal arm (6a) and supported on the upper surface of the base (2).

2. Drawer according to claim 1,
**characterised in that**
the partition elements (6) have partition frames with two tubular arms (6a; 6b).

3. Drawer according to claim 1 or 2,
**characterised in that**
a rail (5) is also provided at the back of the drawer.

4. Drawer according to one or more of claims 1 to 3,
**characterised in that**
the partition element (6) is formed with a free end of the horizontal arm (6a) designed to engage with clamping action round the rails (3; 4; 5).

5. Drawer according to claim 4,
**characterised in that**
the free end of the horizontal arm (6a) has a clamping sleeve (7) of substantially C-shaped cross-section.

6. Drawer according to claim 5,
**characterised in that**
the inside of the clamping sleeve (7) has an inward facing projection (7a) which is designed to engage in a longitudinal groove of the rail (3; 4; 5).

7. Drawer according to claim 6,
**characterised in that**
the projection (7a) is designed as a longitudinally extending spring.

8. Drawer according to one or more of claims 1 to 7,
**characterised in that**
the free end of the arm (6b) supported on the base has an inserted closure (8).

9. Drawer according to claim 8,
**characterised in that**
the closure (8) consists of several separable horizontally mounted discs (8a; 8b).

10. Drawer according to claim 8 or 9,
**characterised in that**
the closure (8) consists of a non-slip material.

11. Drawer according to one or more of claims 1 to 10,
**characterised in that**
a partition wall (9) running perpendicular to the base is fixed on the two arms (6a; 6b).

12. Drawer according to claim 11,
**characterised in that**
the partition (9) is made of acrylic glass.

13. Drawer according to one or more of claims 1 to 12,
**characterised in that**
the horizontal arm (6a) of each partition element (6) is designed to be engaged by the clamping sleeve (7) of a further partition element (6).

14. Drawer according to claim 13,
**characterised in that**
the horizontal arm (6a) has a longitudinal groove.

15. Drawer according to one or more of claims 1 to 14,
**characterised in that**
the longitudinal grooves are arranged on the rails (3; 4; 5) and the partition elements (6; 10) are each arranged on the underneath of same.

## Revendications

1. Tiroir frontal pour des meubles de cuisine, avec une plaque frontale, verticale (1), un fond (2) et, des barres « rambarde » (3; 4), disposées sur les côté du fond (2), au-dessus dudit fond (2), auxquelles sont montés des éléments séparateurs (6) qui présentent un bras (6a) horizontal, parallèle au fond (2),
**caractérisé en ce que**
les éléments séparateurs (6) présentent un bras (6b) qui est orienté perpendiculairement au bras horizontal (6a), en prenant appui sur la face supérieure du fond (2).

2. Tiroir frontal selon la revendication 1,
**caractérisé en ce que**
les éléments séparateurs (6) présentent des étriers séparateurs avec deux branches tubulaires (6a; 6b).

3. Tiroir frontal selon la revendication 1 ou 2,
**caractérisé en ce que**
une barre « rambarde » (5) est également prévue sur la côté arrière du tiroir frontal.

4. Tiroir frontal selon l'une ou plusieurs des revendications 1 à 3,
**caractérisé en ce que**
l'élément séparateur (6) est réalisé avec une extrémité libre du bras horizontal (6a) pour saisir, en les serrant, les barres « rambardes » (3; 4; 5).

5. Tiroir frontal selon la revendication 4,
**caractérisé en ce que**
l'extrémité libre du bras horizontal (6a) est pourvue d'une douille de serrage (7) dont la section transversale présente approximativement la forme d'un C.

6. Tiroir frontal selon la revendication 5,
**caractérisé en ce que**
la surface intérieure de la douille de serrage (7) présente une saillie (7a) orientée vers l'intérieur, laquelle est conçue de manière à s'engager dans une rainure longitudinale de la barre « rambarde » (3; 4; 5).

7. Tiroir frontal selon la revendication 6,
**caractérisé en ce que**
la saillie (7a) est conçue en tant que ressort s'étendant dans le sens longitudinal.

8. Tiroir frontal selon l'une ou plusieurs des revendications 1 à 7,
**caractérisé en ce que**
l'extrémité libre du bras (6b), qui prend appui sur le fond, présente un bouchon encastré (8).

9. Tiroir frontal selon la revendication 8,
**caractérisé en ce que**
le bouchon (8) est composé de plusieurs tranches (8a, 8b) disposées horizontalement, lesquelles peuvent être séparées les unes des autres.

10. Tiroir frontal selon la revendication 8 à 9
**caractérisé en ce que**
le bouchon (8) est réalisé en matière antidérapante.

11. Tiroir frontal selon l'une ou plusieurs des revendications 1 à 10,
**caractérisé en ce que**
une paroi de séparation (9), s'étendant perpendiculairement par rapport au fond, est fixée aux deux bras (6a; 6b).

12. Tiroir frontal selon la revendication 11,
**caractérisé en ce que**
la paroi de séparation (9) est en verre acrylique.

13. Tiroir frontal selon l'une ou plusieurs des revendications 1 à 12,
**caractérisé en ce que**
le bras horizontal (6a) de chaque élément séparateur (6) est conçu de sorte à pouvoir être saisi par la douille de serrage (7) d'un autre élément séparateur (6).

14. Tiroir frontal selon la revendication 13,
**caractérisé en ce que**
le bras horizontal (6a) présente une rainure longitudinale.

15. Tiroir frontal selon l'une ou plusieurs des revendications 1 à 14,
**caractérisé en ce que**
les rainures longitudinales sur les barres « rambardes » (3; 4; 5) et les éléments séparateurs (6; 10) sont respectivement disposées sur la face inférieure de ceux-ci.
